# EUROPÄISCHE PATENTSCHRIFT

(11) **EP 2 017 395 B1**
(45) Veröffentlichungstag und Bekanntmachung des Hinweises auf die Patenterteilung: **14.08.2013**
(21) Anmeldenummer: 08011206.3
(22) Anmeldetag: 19.06.2008
(51) Int. Cl.: E04D 13/064

(54) **Tiefgezogener Dachrinnen-Innenwinkel**
Deep-drawn gutter interior angle
Angle interne de gouttière embouti

(30) Priorität: 16.07.2007 DE 102007032989
(43) Veröffentlichungstag der Anmeldung: 21.01.2009
(73) Patentinhaber: Zambelli -Fertigungs-GmbH, 94481 Grafenau (DE)
(72) Erfinder: Zambelli, Franz, 94481 Grafenau (DE)
(74) Vertreter: Prietsch, Reiner

(56) Entgegenhaltungen:
- EP-A1- 0 078 584
- EP-A2- 0 179 514
- AU-B2- 480 547
- DE-U1- 8 717 028
- DE-U1- 20 101 813

## Beschreibung

Die Erfindung betrifft einen tiefgezogenen Dachrinnen-Innenwinkel mit den im Oberbegriff des Anspruches 1 angegebenen Merkmalen.

Seit langem bekannt sind Dachrinnen-Innenwinkel, überwiegend 90°-Winkel, die aus zwei auf Gehrung geschnittenen Dachrinnenabschnitten bestehen, die im Eckstoß verlötet oder verschweißt sind. Im Bereich der Innenecke, also der späteren gebäudeseitigen Ecke, wird häufig ein gesondert gefertigtes Formstück mit gewöhnlich im Wesentlichen dreieckigem Umriss oder ein Blechband zur weiteren Aussteifung aufgelötet. Solche Dachrinnen-Innenwinkel sind sehr formsteif, jedoch fertigungstechnisch aufwendig und haben daher relativ hohe Herstellkosten.

Mit niedrigeren Herstellkosten lassen sich seit einigen Jahren Dachrinnen-Innenwinkel aus einem einzigen Zuschnitt im Tiefziehverfahren fertigen. Diese Dachrinnen-Innenwinkel sind jedoch wenig formsteif, weil die eckseitigen Enden der die jeweiligen Wasserfalze verlängernden Blechstreifen nicht miteinander verbunden sind sondern sich allenfalls überlappen. Eine zusätzliche Aussteifung mittels eines aufgeschweißten oder aufgelöteten Formstücks oder Bandes würde jedoch den Kostenvorteil des Tiefziehens weitgehend zunichte machen.

EP 0 179 514 A2 zeigt einen Dachrinnen-Innenwinkel gemäß dem Oberbegriff des Anspruchs 1.

Der Erfindung liegt die Aufgabe zugrunde, einen tiefgezogenen Dachrinnen-Innenwinkel mit verbesserter Formsteifigkeit zu schaffen.

Diese Aufgabe ist erfindungsgemäß durch die im Anspruch 1 angegebenen Merkmale gelöst.

Vorteilhafte Ausführungsformen und Weiterbildungen sind Gegenstand der Unteransprüche.

Der Dachrinnen-Innenwinkel nach der Erfindung wird nachfolgend anhand der ein Ausführungsbeispiel veranschaulichenden Zeichnung erläutert. Es zeigt:
- Fig. 1: eine perspektivische Darstellung,
- Fig. 2: den entsprechenden Zuschnitt nach dem Tiefziehen mit eingezeichneten Schnitt- oder Stanzlinien.

Der Dachrinnen-Innenwinkel in Fig. 1 hat zwei zueinander rechtwinklige Schenkel 1 und 2. Deren gebäudeseitige Ränder 1.1. und 2.1 sind jeweils zu zum Dachrinneninneren gerichteten Wasserfalzen 1.2 und 2.2 umgebogen. Diese Wasserfalze gehen in Richtung der gebäudeseitigen Ecke 3 in je einen Blechstreifen 1.3 bzw. 2.3 über. Diese Blechstreifen 1.3 bzw. 2.3 sind auf den jeweiligen, gebäudeabgewandten Rand mit den Wasserfalzen 1.5 bzw. 2.5 der Schenkel 1 bzw. 2 gerichtet, liegen also im eingebauten Zustand des Dachrinnen-Innenwinkels im wesentlichen in der gleichen, etwa horizontalen Ebene.

Jeder der Blechstreifen 1.3 bzw. 2.3 ist im Bereich der Ecke 3 zu einer Fahne 1.4 bzw. 2.4 verbreitert. Die Fahne 1.4 überlappt die Fahne 2.4. Die beiden Fahnen sind in ihrem Überlappungsbereich 4 nach einem der üblichen Verfahren einstückig miteinander verbunden, also z.B. verschweißt, verlötet oder durchsetzgefügt (geclincht).

Wenn die einander zugewandten, endseitigen Ränder der Fahnen 1.4 und 2.4 zumindest annähernd parallel sind (wie dargestellt), müssen die Fahnen sich nicht überlappen. Es genügt, wenn diese Fahnenränder stumpf voreinander gestoßen und im Stoß verschweißt oder verlötet sind.

Figur 2 zeigt eine Untersicht auf die Rohform des Dachrinnen-Innenwinkels nach dem Tiefziehen aus einem entsprechenden Zuschnitt. Von dieser Rohform wird im nächsten Schritt durch Stanzen längs der gestrichelt eingezeichneten Linie ein Rohling erzeugt, dessen Ränder zu den in Fig. 1 dargestellten Falzen umgebogen werden, wobei die Bereiche 1.4 bzw. 2.4 in Fig. 2 den späteren, sich überlappenden Fahnen 1.4 bzw. 2.4 in Fig. 1 entsprechen.

## Patentansprüche

1. Einstückiger tiefgezogener Dachrinnen-Innenwinkel aus Blech, mit zwei Schenkeln (1, 2), deren gebäudeseitige Ränder (1.1, 2.1) zu je einem zum Dachrinnenwinkel inneren gerichteten Wasserfalz (1.2, 2.2) umgebogen sind und in Richtung der gebäudeseitigen Ecke in je einen Blechstreifen (1.3, 2.3) übergehen, der zum gebäudeabgewandten Rand (1.5, 2.5) des betreffenden Schenkels (1, 2) gerichtet ist, **dadurch gekennzeichnet, dass** jeder der Blechstreifen (1.3, 2.3) im Bereich der Ecke (3) zu einer Fahne (1.4, 2.4) verbreitert ist und dass die beiden Fahnen (1.4, 2.4) einstückig (bei 4) miteinander verbunden sind.

2. Dachrinnen-Innenwinkel nach Anspruch 1, **dadurch gekennzeichnet, dass** die einander zugewandten, endseitigen Ränder der Fahnen (1.4, 2.4) zumindest annähernd parallel sind.

3. Dachrinnen-Innenwinkel nach Anspruch 1 oder 2, **dadurch gekennzeichnet, dass** die Fahnen (1.4, 2.4) sich im Bereich der Ecke (3) überlappen.

4. Dachrinnen-Innenwinkel nach einem der Ansprüche 1 bis 3, **dadurch gekennzeichnet, dass** die Fahnen (1.4, 2.4) im Bereich der Ecke (3) verschweißt, verlötet oder geclincht sind.

## Claims

1. One-piece deep-drawn roof gutter interior angle made of sheet metal, comprising two legs (1, 2) whose edges (1.1, 2.1) on the building side are bent over to form a respective water fold (1.2, 2.2) directed towards the roof gutter angle interior and merge in the direction of the building-side corner into a respective sheet metal strip (1.3, 2.3) which is directed towards the edge (1.5, 2.5) of the respective leg (1, 2) that is remote from the building, **characterized in that** each of the sheet metal strips (1.3, 2.3) is widened in the region of the corner (3) to form a lug (1.4, 2.4), and **in that** the two lugs (1.4, 2.4) are connected to one another in one piece (at 4).

2. Roof gutter interior angle according to Claim 1, **characterized in that** the mutually facing end edges of the lugs (1.4, 2.4) are at least approximately parallel.

3. Roof gutter interior angle according to Claim 1 or 2, **characterized in that** the lugs (1.4, 2.4) overlap one another in the region of the corner (3).

4. Roof gutter interior angle according to one of Claims 1 to 3, **characterized in that** the lugs (1.4, 2.4) are welded, soldered or clinched in the region of the corner (3).

## Revendications

1. Angle intérieur de gouttière mono-pièce en tôle obtenu par emboutissage, possédant deux bras (1, 2), dont les bords côté bâtiment (1.1, 2.1) sont recourbés chacun en direction du pli pour eau (1.2, 2.2) dirigé vers l'intérieur de l'angle de la gouttière et se transforment chacun en une bande de tôle (1.3, 2.3) dans la direction du coin côté bâtiment, ladite bande de tôle étant dirigée vers le bord (1.5, 2.5) du bras (1, 2) concerné opposé au bâtiment, **caractérisé en ce que** chaque bande de tôle (1.3, 2.3) s'étend au niveau du coin (3) en une feuille (1.4, 2.4) et **en ce que** les deux feuilles (1.4, 2.4) sont liées l'une à l'autre en un bloc (par 4).

2. Angle intérieur de gouttière selon la revendication 1, **caractérisé en ce que** les bords terminaux des feuilles (1.4, 2.4), orientés identiquement, sont au moins sensiblement parallèles.

3. Angle intérieur de gouttière selon l'une quelconque des revendications 1 ou 2, **caractérisé en ce que** les feuilles (1.4, 2.4) se recouvrent au niveau du coin (3).

4. Angle intérieur de gouttière selon l'une quelconque des revendications 1 à 3, **caractérisé en ce que** les feuilles (1.4, 2.4) sont thermosoudées, soudées ou traitées par clinchage au niveau du coin (3).
